# EUROPÄISCHE PATENTSCHRIFT

(11) **EP 0 538 968 B1**
(45) Veröffentlichungstag und Bekanntmachung des Hinweises auf die Patenterteilung: **10.04.1996**
(21) Anmeldenummer: 92250261.2
(22) Anmeldetag: 18.09.1992
(51) Int. Cl.: G04G 15/00

(54) **Elektronisch gesteuertes Schaltrelais**
Electronically controlled switching relay
Relais de commutation à commande électronique

(30) Priorität: 24.10.1991 DE 4135455
(43) Veröffentlichungstag der Anmeldung: 28.04.1993
(73) Patentinhaber: SCHLEICHER GMBH & CO. RELAIS-WERKE KG, D-13597 Berlin (DE)
(72) Erfinder: Friedrich, Karl D., W-1000 Berlin 27 (DE); Metzner, Gerd.-L., W-1000 Berlin 41 (DE)
(74) Vertreter: Pfenning, Meinig & Partner

(56) Entgegenhaltungen:
- EP-A- 0 425 749
- DE-A- 2 652 866
- GB-A- 2 052 111
- GB-A- 2 148 571
- GB-A- 2 159 646
- US-A- 4 222 226

## Beschreibung

Die Erfindung betrifft ein elektronisch gesteuertes Schaltrelais.

Elektronisch gesteuerte Schaltrelais können als Zeit-, Meß- und Überwachungsrelais ausgebildet sein. Zeitrelais werden beispielsweise in Steuerungen oder dergleichen für die unterschiedlichsten Schaltvorgänge verwendet. Das elektronische Zeitrelais kann dabei als Mehrfunktionsgerät oder als Monofunktionsgerät ausgebildet sein. Beispielsweise kann ein Mehrfunktionsgerät als ansprechverzögertes oder rückfallverzögertes Relais, als Einschaltwischer oder Taktgeber arbeiten. Darüber hinaus weist ein elektronisches Zeitrelais nach dem Stand der Technik unterschiedliche Zeitbereiche und unterschiedliche einstellbare Endzeiten auf.

Ein elektronisch gesteuertes Schaltrelais wird von der Anmelderin als digitales Zeitrelais hergestellt, bei dem die vorwählbare Zeit mit Kodierschaltern eingestellt wird. Die ablaufende Zeit wird von einer digitalen Ziffernanzeige angezeigt, wobei die Zeit von der mit den Kodierschaltern voreingestellten und gegebenenfalls auch von diesen angezeigten Zeit entsprechend einem Zähler abwärts gezählt wird, bis sie die Zeit Null erreicht, bei der ein Signal abgegeben wird. Die Kodierschalter, die sehr genaue Vorgaben in digitaler Weise zur Verfügung stellen, sind teuer, so daß sie die Kosten eines elektronischen Zeitrelais merkbar beeinflussen.

Bei vielen Anwendungsfällen von Zeitrelais ist es erwünscht, daß die ablaufende Zeit bzw. die noch verbleibende Zeit auf einen Blick erkennbar und erfaßbar sein soll, um einzuschätzen, ob noch Handgriffe oder andere Tätigkeiten durchgeführt werden können. Viele Anwender wünschen aus diesem Grunde eine analoge Anzeige, die eine schnelle Erfassung der noch verbleibenden Zeit ermöglicht. Entsprechende Wünsche gelten für andere elektronisch gesteuerte Schaltrelais.

Die EP-A-O 425 749 beschreibt ein elektronisch gesteuertes Schaltrelais mit einer Anzeigevorrichtung, einer Meßschaltung zur Erfassung einer Meßgröße, einer Vorrichtung zum Einstellen eines vorwählbaren Wertes der Meßgröße, einen A/D-Wandler und einer Steuerschaltung, wobei die Steuerschaltung den Augenblickswert der Meßgröße mit dem vorwählbaren Wert vergleicht und bei Gleichheit ein Schaltsignal abgibt. Die Anzeigevorrichtung zeigt den Betriebszustand des Schaltrelais an. Die Vorrichtung zum Einstellen des vorwählbaren Wertes der Meßgröße weist ein Potentiometer und einen mit dem Abgriff des Potentiometers und mit einer Skala zusammenwirkenden Einstellzeiger auf, wobei das Potentiometer beispielsweise auf 1/2 oder 1/4 eingestellt wird, um eine halbe oder viertel Stunde vorzuwählen. Über einen Zähler sind mehrere Zeitbereiche vorwählbar. Das verwendete Potentiometer ist zwar kostengünstig, aber aufgrund der Ablesung des einzustellenden Spannungswertes auf der dem Potentiometer zugeordneten Skala ist eine präzise Einstellung seitens des Benutzers nicht möglich.

Die GB-A-2 052 111 offenbart eine Zeitschaltuhr mit einer Anzeigevorrichtung, die eine Vielzahl von Flüssigkristallsegmenten aufweist, wobei in unterschiedlichen Ausführungsbeispielen die Segmente zeigerförmig oder als Vollsegmente ausgebildet sind. Beispielsweise kann die voreingestellte Zeit als fester Zeiger und die ablaufende Zeit jeweils mit unterschiedlichen Segmenten, die einen beweglichen Zeiger simulieren, angezeigt werden. Die Vorgabe für die einzustellende Zeit wird über zwei Zähler für Minuten im Zehner- und Einsermaß durchgeführt, wobei nicht beschrieben wird, wie eingestellt wird. Aufgrund der zwei Zähler scheint die Einstellung jedoch etwas aufwendiger zu sein.

Der Erfindung liegt die Aufgabe zugrunde, ein elektronisch gesteuertes Schaltrelais zu schaffen, das eine kostengünstige und trotzdem genaue Einstellung der gewünschten vorwählbaren Werte der Meßgrößen ermöglicht, wobei eine gut sichtbare Anzeige der eingestellten Werte und der Augenblickswerte der Meßgröße bei guter Genauigkeit zur Verfügung gestellt werden soll.

Diese Aufgabe wird erfindungsgemäß durch die Merkmale des Anspruches 1 gelöst. Das elektronisch gesteuerte Schaltrelais ist mit einer Meßschaltung, einer Steuerschaltung, einer ein Potentiometer enthaltenden Vorrichtung zur Einstellung eines vorwählbaren Wertes der Meßgröße und einer eine Skala und einen Einstellzeiger aufweisenden Anzeigevorrichtung versehen. Darüber hinaus ist eine Ziffernanzeige vorgesehen, die den eingestellten Wert und/oder den Augenblickswert der Meßgröße anzeigt. Die Steuerschaltung wandelt das von dem Potentiometer abgegebene analoge Signal des vorwählbaren Wertes über einen A/D-Wandler in ein digitales Signal um, das die digitale Ziffernanzeige ansteuert, und vergleicht einen durch die Meßschaltung erfaßten Augenblickswert der Meßgröße mit dem voreingestellten Wert und gibt bei Gleichheit ein Signal ab. Die Anzeigevorrichtung weist eine Mehrzahl von nebeneinander angeordneten Strahlungsquellen auf, die von der Steuerschaltung abhängig von dem Augenblickswert der Meßgröße jeweils derart ansteuerbar sind, daß sie einen beweglichen analogen Zeiger bilden.

Durch diese erfindungsgemäße Anordnung können die Vorteile eines digitalen Schaltrelais, die in der genauen Vorgabe des voreinstellbaren Wertes bzw. des Augenblickswertes der Meßgröße und guter Reproduzierbarkeit bestehen, mit den Vorteilen eines analogen Schaltrelais der kostengünstigen und schnellen Voreinstellung des vorwählbaren Wertes der Meßgröße ohne die Notwendigkeit einer Speicherung (z.B. Kodierschalter bzw. elektrischer Speicher) des voreingestellten Wertes der Meßgröße und einer besseren Erkennbarkeit des Augenblickswertes kombiniert werden. Darüber hinaus kann, wenn gewünscht, eine gefühlsmäßige und schnelle Einstellung bzw. Verstellung des vorwählbaren Wertes der Meßgröße vorgenommen werden. Die den beweglichen Zeiger simulierenden Strahlungsquellen sind leicht und übersichtlich ablesbar, so daß bei kontinuierlich steigenden oder fallenden Werten der Meßgröße auch mit nur einem kurzen Blick feststellbar ist, wie der Stand ist.

Vorzugsweise ist die Steuerschaltung als Mikroprozessor bzw. -computer ausgebildet, wobei der Mikroprozessor bzw. -computer und das Potentiomter zur Einstellung des vorwählbaren Wertes an einer gemeinsamen konstanten Spannung liegen. Dadurch können Spannungsschwankungen keinen Einfluß auf die Einstellung des vorwählbaren Wertes der Meßgröße ausüben.

Dadurch, daß z.B. anstelle eines Kodierschalters für die Einstellung des vorwählbaren Wertes der Meßgröße ein Potentiometer verwendet wird, können die Kosten für die Herstellung des elektronisch gesteuerten Schaltrelais verringert werden, wobei durch die Anzeige des durch das Potentiometer eingestellten vorwählbaren Wertes auf der Ziffernanzeige kostengünstige Potentiometer eingesetzt werden können, denn eine genaue Zuordnung der Meßgrößenskala zu den eingestellten Spannungswerten ist nicht nötig.

Ein Ausführungsbeispiel der Erfindung ist in der Zeichnung dargestellt und wird in der nachfolgenden Beschreibung näher erläutert. Es zeigen:
- Fig. 1: eine schematische perspektivische Ansicht auf ein als Zeitrelais ausgebildetes Schaltrelais gemäß der Erfindung und
- Fig. 2: ein Prinzipschaltung des Zeitrelais nach Fig. 1.

Das erfindungsgemäße elektronisch gesteuerte Schaltrelais soll am Beispiel eines Zeitrelais beschrieben werden.

Das elektronische Zeitrelais nach Fig. 1 ist mit einer Anzeigevorrichtung 1 versehen, die eine Zeitskaleneinteilung 2 aufweist. Zur Einstellung der Vorwählzeit ist ein großer durchsichtiger Einstellknopf 3 vorgesehen, der mit der Achse 4 eines Potontiometers verbunden ist. An der Achse 4 bzw. an dem Einstellknopf 3 ist ein Vorwählzeiger 5 befestigt, der die vorgewählte und eingestellte Zeit anzeigt. Die Skaleneinteilungen 2 werden von Leuchtdioden 6 gebildet, wobei mehrere Leuchtdioden 6 nebeneinander zur Darstellung eines Strichs oder eines Balkens angeordnet sind und wobei die Leuchtdioden von Hause aus strich- oder balkenförmig ausgebildet sind. Die die Skaleneinteilung bildenden Leuchtdioden 6 werden abhängig von der ablaufenden Zeit nacheinander angesteuert, so daß sie einen Ablaufzeiger simulieren. Selbstverständlich können zwischen den in Fig. 1 dargestellten Skaleneinteilungen weitere Leuchtdioden 6 vorgesehen sein, wodurch die Darstellung des Ablaufzeigers verbessert wird. Weiterhin ist eine digitale Ziffernanzeige 8 vorgesehen, über die sowohl die eingestellte gewünschte Zeit (Vorwählzeit) als auch die nach dem Start des Zeitrelais ablaufende Zeit angezeigt werden kann. Um unterschiedliche Zeitbereiche bzw. Zehnerpotenzen für die Bereichseinstellung Stunden, Minuten und Sekunden anzeigen zu können, sind Leuchtdioden 9 vorgesehen. Der Einstellknopf 3 ist so groß ausgebildet, daß alle Elemente unter dem Knopf 3 liegen, wobei er gegen die Stirnwand des Relais abgedichtet ist.

In dem in der Fig. 2 dargestellten Prinzipschaltbild ist ein Mikrocomputer bzw. -prozessor 7 dargestellt, der an einer festen Versorgungsspannung Vcc-GND liegt. Das Einstellpotentiometer R1 für die Vorwählzeit liegt ebenfalls mit seinen zwei Anschlüssen an der festen Spannung, wobei der Abgriff des Potentiometers an einem Eingang des Mikrocomputers 7 liegt und mit dem mikrocomputerinternen A/D-Wandler verbunden ist. Das Potentiometer R1 dient zur Einstellung der Vorwählzeit, nach deren Ablauf ein bestimmtes Ereignis eintreten soll. An dem mit dem Potentiometer R1 verbundenen Eingang des Mikrocomputers 7 liegt somit ein analoges Stromsignal an, das ein Maß für die Vorwählzeit ist.

Der Mikrocomputer 7 weist weiterhin einen Taktgeber bzw. eine Zeitschaltung auf, der bzw. die die ablaufende Zeit vorgibt. Der Mikroprozessor 7 ist mit den Leuchtdioden 6, von denen nur einige dargestellt sind, und mit der digitalen Ziffernanzeige 8 verbunden, wobei im Falle, daß der Mikrocomputer 1 serielle Signale liefert, ein Treiber vorgesehen ist, der die seriellen Signale in BCD-Signale umwandelt.

Die Wirkungsweise der dargestellten Schaltung ist wie folgt. An dem Potentiometer R1 wird die gewünschte Zeit eingestellt, wobei der Mikrocomputer seinen Eingang bzw. seine Eingänge abfragt. Diese Abfrage kann beispielsweise taktweise erfolgen. Mit der Einstellung des Potentiometers R1 wird auf der Anzeigevorrichtung 1 über den Vorwählzeiger 5 die eingestellte Zeit dargestellt. Das von dem Potentiometer R1 gelieferte Signal wird in dem A/D-Wandler des Mikrocomputers 1 in digitale Signale umgewandelt und die an den Ausgängen des Mikrocomputers 7 anstehenden Digitalsignale steuern direkt oder über den Treiber die Ziffernanzeigevorrichtung 8 an, an der die eingestellte vorgewählte Zeit digital angezeigt wird. Die Einstellung der Vorwählzeit kann somit sehr genau vorgenommen werden, da der am Potentiometer R1 abgetastete Spannungs- bzw. Stromwert direkt auf der Anzeige 8 abgelesen werden kann. Nach dem Starten des Zeitrelais vergleicht der Mikrocomputer die durch den Taktgeber bestimmte ablaufende bzw. verbleibende Zeit mit vorgegebenen Zeitwerten und steuert abhängig von diesem Ergebnis die Leuchtdioden 6 entsprechend der Skaleneinteilung an. Gleichzeitig kann die ablaufende bzw. verbleibende Zeit auf der Anzeigevorrichtung 8 dargestellt werden. Weiterhin wird die ablaufende Zeit von dem Mikrocomputer 1 mit der Vorwählzeit verglichen und bei Gleichheit wird ein Signal an seinem Ausgang abgegeben, das bestimmte Ereignisse auslöst.

Wenn während der ablaufenden Zeit von der Bedienperson festgestellt wird, daß die Vorwählzeit zu kurz oder zu lang ist, kann diese voreingstellte Zeit durch Drehen am Einstellknopf 3 bzw. am Potentiometer R1 verändert werden, da das Potentiometer R1 selbst als "Speicher" der Vorwählzeit verbunden ist. Ein weiteres Potentiometer R2 ist parallel zum Potentiometer R1 vorgesehen und kann beispielsweise zur Einstellung des Zeitbereichs bzw. der Zehnerpotenzen dienen, wobei vom Mikrocomputer 7 der jeweils eingestellte Zeitbereich bei der über das Potentiometer R1 eingestellten Vorwählzeit berücksichtigt wird. Abhängig von der Einstellung des Zeitbereichs werden die Leuchtdioden 9 angesteuert. Das Potentiometer R2 kann an der hinteren Stirnfläche des Zeitrelais vorgesehen sein, da üblicherweise die Zeitbereichseinstellung einmal vom Anwender vorgenommen wird.

Vorzugsweise ist das Einstellelement des Potentiometers R2 für die Einstellung des Zeitbereichs besonders ausgebildet. Das Einstellelement ist ein Raststift, der mit einer Hülse mit Vertiefungen zusammenarbeitet, derart, daß der Raststift jeweils in eine Vertiefung einrastet, wodurch die Raststellungen vorgegeben sind. Je nach der Anzahl der einzustellenden Zeitbereiche sind entsprechend Raststellungen vorgesehen. Dadurch kann das analoge Potentiometer R2 "digital" eingestellt werden. Allerdings können auch andere Einstellelemente für die Zeitbereiche vorgesehen werden.

In dem Ausführungsbeispiel ist die Steuerung und die Zeitschaltung durch einen Mikrocomputer realisiert, selbstverständlich kann auch ein Mikroprozessor mit einer entsprechenden externen Beschaltung vorgesehen werden oder es können getrennte diskrete Schaltkreise verschaltet werden.

Das elektronisch gesteuerte Schaltrelais nach der Erfindung wurde anhand eines Zeitrelais beschrieben, d.h. die Meßgröße ist dabei die Zeit. In entsprechender Weise gilt die Erfindung für andere Arten von Schaltrelais, z.B. Meß- und Überwachungsrelais, wobei die Meßgröße beispielsweise eine Temperatur, eine Drehzahl, eine Spannung, ein Strom, eine Frequenz, ein Niveau, ein Winkel oder dergleichen sein kann.

## Patentansprüche

1. Elektronisch gesteuertes Schaltrelais mit einer eine digitale Ziffernanzeige (8) enthaltende Anzeigevorrichtung (1), einer Meßschaltung zur Erfassung einer Meßgröße, einer Steuerschaltung (7), einer Vorrichtung zum Einstellen eines vorwählbaren Wertes der Meßgröße auf der digitalen Ziffernanzeige (8), die den vorwählbaren Wert der Meßgröße und gegebenenfalls den von der Meßschaltung erfaßten Augenblickswert der Meßgröße anzeigt, wobei die Steuerschaltung (7) den Augenblickswert der Meßgröße mit dem vorwählbaren Wert vergleicht und bei Gleichheit ein Schaltsignal abgibt, und die Vorrichtung zum Einstellen des vorwählbaren Wertes der Meßgröße ein Potentiometer (R1) und einen mit dem Abgriff des Potentiometers (R1) und mit einer Skala zusammenwirkenden Einstellzeiger (5) aufweist, wobei weiterhin die Steuerschaltung (7) das von dem Potentiometer (R1) abgegebene analoge Einstellsignal für den vorwählbaren Wert der Meßgröße über einen A/D-Wandler in ein digitales Signal umwandelt, das die digitale Ziffernanzeige (8) ansteuert, und wobei die Anzeigevorrichtung eine Mehrzahl von Strahlungsquellen (6) aufweist, die mit der Skala zusammenwirken und die von der Steuerschaltung (7) abhängig von der erfaßten Meßgröße derart ansteuerbar sind, daß sie einen beweglichen analogen Zeiger entsprechend dem Augenblickswert der Meßgröße simulieren.

2. Elektronisch gesteuertes Schaltrelais nach Anspruch 1, dadurch gekennzeichnet, daß die Steuerschaltung (7) als Mikrocomputer/-prozessor ausgeführt ist, der auch mindestens einen Teil der Meßschaltung bildet und daß Mikrocomputer/-prozessor (7) und das Potentiometer (R1) an einer gemeinsamen konstanten Spannung liegen, wobei der Abgriff des Potentiometers (R1) mit einem vorzugsweise im Mikrocomputer/-prozessor enthaltenden A/D-Wandler verbunden ist.

3. Elektronisch gesteuertes Schaltrelais nach Anspruch 1 oder 2, dadurch gekennzeichnet, daß ein weiteres Potentiometer (R2) zur Einstellung von verschiedenen Meß- bzw. Anzeigebereichen vorgesehen ist.

4. Elektronisch gesteuertes Schaltrelais nach einem der Ansprüche 1 bis 3, dadurch gekennzeichnet, daß die den beweglichen Zeiger für den Augenblickswert der Meßgröße bildenden Strahlungsquellen (6) eine strich- oder balkenförmig ausgebildete Anzeige bilden.

5. Elektronisch gesteuertes Schaltrelais nach einem der Ansprüche 1 bis 4, dadurch gekennzeichnet, daß die den beweglichen Zeiger bildenden Strahlungsquellen (6) gleichzeitig die Skaleneinteilung (2) der Anzeigevorrichtung (1) bilden.

6. Elektronisch gesteuertes Schaltrelais nach einem der Ansprüche 1 bis 5, dadurch gekennzeichnet, daß die Strahlungsquellen (6) als Leuchtdioden ausgebildet sind.

7. Elektronisch gesteuertes Schaltrelais nach einem der Ansprüche 1 bis 6, dadurch gekennzeichnet, daß weitere Leuchtdioden (9) zur Anzeige der Meß- bzw. Anzeigebereiche vorgesehen sind.

8. Elektronisch gesteuertes Schaltrelais nach einem der Ansprüche 1 bis 7, dadurch gekennzeichnet, daß das Potentiometer (R1) zur Einstellung des vorwählbaren Wertes der Meßgröße einen durchsichtigen Einstellknopf (3) aufweist, der die Anzeigevorrichtung (1) abdeckt und gegen die Stirnwand abgedichtet ist.

## Claims

1. Electronically controlled switch relay with a display unit (1) containing a digital display (8), a measuring circuit for collecting a measurable variable, a control circuit (7), a device for setting a preselectable value of the measurable variable on the digital display (8), which displays the preselectable value of the measurable variable and optionally the instantaneous value of the measurable variable collected by the measuring circuit, wherein the control circuit (7) compares the instantaneous value of the measurable variable with the preselectable value and emits a signal on equality, and the device for setting the preselectable value of the measurable variable has a potentiometer (R1) and a setting indicator (5) cooperating with the pickoff of the potentiometer (R1) and with a dial, wherein the control circuit (7) converts the analog setting signal emitted by the potentiometer (R1) for the preselectable value of the measurable variable via an A-D converter into a digital signal, which actuates the digital display (8), and wherein the display unit has a plurality of radiation sources (6), which cooperate with the dial and may be actuated by the control circuit (7) dependent on the collected measurable variable in such a way that they simulate a movable analog indicator in accordance with the instantaneous value of the measurable variable.

2. Electronically controlled switch relay according to Claim 1, characterised in that the control circuit (7) is constructed as a microcomputer or microprocessor which also forms at least part of the measuring circuit, and that the microcomputer/microprocessor (7) and the potentiometer (R1) are on a joint constant voltage, the pickoff of the potentiometer (R1) being connected with an A-D converter preferably contained in the microcomputer/microprocessor.

3. Electronically controlled switch relay according to Claim 1 or 2, characterised in that a further potentiometer (R2) is provided to set various measurement or display ranges.

4. Electronically controlled switch relay according to one of Claims 1 to 3, characterised in that the radiation sources (6) forming the movable indicator for the instantaneous value of the measurable variable form a stroke- or bar-shaped display.

5. Electronically controlled switch relay according to one of Claims 1 to 4, characterised in that the radiation sources (6) forming the movable indicator at the same time form the dial graduation (2) of the display unit (1).

6. Electronically controlled switch relay according to one of Claims 1 to 5, characterised in that the radiation sources (6) are constructed as light-emitting diodes.

7. Electronically controlled switch relay according to one of Claims 1 to 6, characterised in that further light-emitting diodes (9) are provided to display the measurement or display ranges.

8. Electronically controlled switch relay according to one of Claims 1 to 7, characterised in that the potentiometer (R1) for setting the preselectable value or the measurable variable has a transparent adjusting button (3) which covers the display unit (1) and seals it against the front wall.

## Revendications

1. Relais de commutation à commande électronique comportant un dispositif d'affichage (1) contenant une unité numérique d'affichage de chiffres (8), un circuit de mesure pour détecter une grandeur de mesure, un circuit de commande (7), un dispositif pour régler une valeur pouvant être présélectionnée de la grandeur de mesure sur l'unité numérique d'affichage de chiffres (8), qui indique la valeur pouvant être présélectionnée de la grandeur de mesure et éventuellement la valeur instantanée, détectée par le circuit de mesure, de la grandeur de mesure, et dans lequel le circuit de commande (7) compare la valeur instantanée de la grandeur de mesure à la valeur pouvant être présélectionnée et, en cas d'égalité, délivre un signal de commutation, et le dispositif servant à régler la valeur pouvant être présélectionnée de la grandeur de mesure comporte un potentiomètre (R1) et une aiguille de réglage (5) qui coopère avec la prise du potentiomètre (R1) et une échelle, et dans lequel en outre le circuit de commande (7) convertit le signal analogique de réglage, délivré par le potentiomètre (R1), pour la valeur pouvant être présélectionnée de la grandeur de mesure, au moyen d'un convertisseur analogique/numérique, en un signal numérique, qui commande l'unité numérique d'affichage de chiffres (8), et dans lequel le dispositif d'affichage comporte une multiplicité de sources de rayonnement (6), qui coopèrent avec l'échelle et qui peuvent être commandées par le circuit de commande (7), en fonction de la grandeur de mesure détectée, de telle sorte qu'elles simulent une aiguille analogique mobile en fonction de la valeur instantanée de la grandeur de mesure.

2. Relais de commutation à commande électronique selon la revendication 1, caractérisé en ce que le circuit de commande (7) est agencé sous la forme d'un micro-ordinateur/microprocesseur, qui forme également au moins un partie du circuit de mesure, et que le micro-ordinateur/microprocesseur (7) et le potentiomètre (R1) sont placés à une tension constante commune, la prise du potentiomètre (R1) étant reliée à un convertisseur analogique/numérique présent de préférence dans le micro-ordinateur/microprocesseur.

3. Relais de commutation à commande électronique selon la revendication 1 ou 2, caractérisé en ce qu'un autre potentiomètre (R2) est prévu pour le réglage de différentes gammes de mesure ou d'affichage.

4. Relais de commutation à commande électronique selon l'une des revendications 1 à 3, caractérisé en ce que les sources de rayonnement (6), qui forment l'aiguille mobile pour la valeur instantanée de la grandeur de mesure, forment un affichage agencé sous la forme de traits ou de barres.

5. Relais de commutation à commande électronique selon l'une des revendications 1 à 4, caractérisé en ce que les sources de rayonnement (6), qui forment l'aiguille mobile, constituent simultanément les graduations (2) de l'échelle du dispositif d'affichage (1).

6. Relais de commutation à commande électronique selon l'une des revendications 1 à 5, caractérisé en ce que les sources de rayonnement (6) sont agencées sous la forme de diodes à luminescence.

7. Relais de commutation à commande électronique selon l'une des revendications 1 à 6, caractérisé en ce que d'autres diodes à luminescence (9) sont prévues pour l'affichage des gammes de mesure ou d'affichage.

8. Relais de commutation à commande électronique selon l'une des revendications 1 à 7, caractérisé en ce que le potentiomètre (R1) comporte, pour le réglage de la valeur pouvant être sélectionnée de la grandeur de mesure, un bouton de réglage transparent (3), qui recouvre le dispositif d'affichage (1) et est monté d'une manière étanche par rapport à la paroi avant.
